# EUROPÄISCHE PATENTSCHRIFT

(11) **EP 1 274 049 B1**
(45) Veröffentlichungstag und Bekanntmachung des Hinweises auf die Patenterteilung: **24.11.2004**
(21) Anmeldenummer: 01121917.7
(22) Anmeldetag: 12.09.2001
(51) Int. Cl.: G07F 17/32, G07F 17/34

(54) **Verfahren zur Steuerung eines Systems von mindestens zwei Spielautomaten**
Method for controlling a system comprising at least two gaming machines
Méthode pour commander un système ayant au moins deux appareils de jeu

(30) Priorität: 05.07.2001 DE 10132700
(43) Veröffentlichungstag der Anmeldung: 08.01.2003
(73) Patentinhaber: Bally Wulff Automaten GmbH, 12045 Berlin (DE); Elam Group b. v., 5503 LL Veldhoven (NL)
(72) Erfinder: Pawlas, Axel F., 22605 Hamburg (DE); Janssen, Frans, 5651 AM Eindhoven (NL)
(74) Vertreter: Liesegang, Eva

(56) Entgegenhaltungen:
- WO-A-00/16274
- DE-A- 4 314 145
- DE-A- 4 411 836
- DE-A- 4 426 565
- DE-A- 19 701 301
- US-A- 5 639 088
- US-A- 5 830 067
- US-A- 6 048 269
- US-A- 6 117 013

## Beschreibung

Die vorliegende Erfindung betrifft ein Verfahren zur Steuerung eines Systems von mindestens zwei Spielautomaten nach dem Oberbegriff des Hauptanspruches.

Die Arbeitsweise derartiger Spielautomaten besteht üblicherweise darin, dass über die zentrale Steuereinheit ein Spielergebnis ermittelt wird, welches nachfolgend über geeignete Anzeigemittel, welche beispielsweise als umlaufende Scheiben, Walzen, Würfel Klappkarten oder ein Display ausgebildet sein können, dargestellt wird. In Abhängigkeit davon, ob es sich bei diesem Spielergebnis um eine Gewinnkombination handelt oder nicht, werden die Inhalte von Gewinnspeichem und deren nachgeordneten Anzeigevorrichtungen entsprechend erhöht. Auch dieser Vorgang wird wiederum über die zentrale Steuereinheit des Spielautomaten gesteuert.

Sowohl der Grundaufbau als auch das Grundprinzip der oben beschriebenen Arbeitsweise ist bereits seit langem bekannt.

Spielautomaten der gattungsgemäßen Art bestehen im wesentlichen aus den oben genannten Bau- und Funktionsgruppen. Lediglich durch unterschiedliche Spielsysteme, Zusatzgewinnchancen wie Bonus- und Jackpotvariationen, Kombinationen von Frei-, Sonder- und Multispielen, Ausspielungen und ähnliches soll ein Spielanreiz geschaffen werden, der möglichst viele Spieler anspricht und sie zum Spielen an derartigen Geräten animiert.

In Spielstätten sind die Spielautomaten zumeist in Geräteständern oder an Wandhalterungen so angeordnet, dass ein Spieler maximal an zwei derartigen Spielautomaten gleichzeitig Spielen bzw. deren Spielverlauf verfolgen kann.

Trotz der räumlich nahen Anordnung laufen die Spiele auf diesen Spielautomaten völlig unabhängig voneinander ab. Demzufolge sind auch die auf den Anzeigen zur Spielergebnisanzeige dargestellten Spielergebnisse zwischen den Spielautomaten grundsätzlich verschieden. Ein Übereinstimmung von zwei gleichzeitig einlaufenden Spielergebnissen an benachbarten Spielautomaten wäre somit rein zufällig.

Aus der Veröffentlichung DE 196 52 702 A1 ist weiterhin bekannt, zwei oder mehr Spielautomaten miteinander zu vernetzen, so dass eine Umbuchung von Zählerständen wie beispielsweise dem Guthabenzähler, dem Freispiel- oder Sonderspielzähler, Jackpotzählern u.s.w. zwischen diesen Spielautomaten einer Gruppe erfolgen kann. Aber auch bei dieser Lösung laufen die Spiele an den einzelnen Spielautomaten der Gruppe vollständig unabhängig mit jeweils verschiedenen Spielergebnissen ab. Lediglich die Synchronisation von Funktionsabläufen, wie Start, Stop und Gewinnermittlung können gemäß dieser Lösung so koordiniert werden, dass sich eine Vergrößerung der Anzahl von möglichen Symbolkombinationen ergibt.

Aus der Veröffentlichung US 6,117,013 ist ein Verfahren bekannt, bei dem mehrere Spieleinrichtungen, beispielsweise Telefone oder Computer, über jeweilige Datenleitungen mit einem Zentralcomputer verbunden werden können. Mit Hilfe der jeweiligen Spieleinrichtung kann ein Benutzer einen individuellen Spieleinsatz tätigen. In einem von dem Zentralcomputer umfaßten Zufallsgenerator wird dann ein Spiel ausgeführt, dessen Ergebnis von dem Zentralcomputer an die angeschlossenen Spieleinrichtungen übertragen und dort auf einer jeweiligen Anzeigeneinrichtung angezeigt wird. Die Spieleinrichtungen selbst müssen lediglich eine Anzeigeneinrichtung zum Anzeigen des Spielergebnisses und Kopplungsmittel zum Anschließen der Datenleitung zu dem Zentralcomputer umfassen, um an der Bestimmung des Gewinner teilzunehmen. Sowohl das für alle teilnehmenden Spieleinrichtungen gemeinsam ausgeführte Spiel als auch die Bestimmung der Gewinner bzw. der gewinnenden Spieleinrichtungen erfolgt mit Hilfe des Zentralcomputers.

Ein auf einem gleichen Konzept basierendes Spielsystem ist aus der Veröffentlichung DE 197 01 301 A1 bekannt. Es ist ein Spielautomatensystem mit einer Mehrzahl von Spielstellen beschrieben, die zeitweise über eine jeweilige Online-Verbindung mit einer zentralen Steuereinheit Daten austauschen können. Hierbei findet der Spielverlauf mit seinen sämtlichen Einzelschritten, wie Ziehung von Zufallszahlen, Ermittlung von Symbolkombinationen oder ähnlichen zufallsabhängigen Spielergebnissen, Feststellung eines Gewinns usw., ausschließlich in der zentralen Steuereinheit statt. Die dezentralen Spielstehen dienen hingegen der Anzeige bzw. Darstellung der für den Spielverlauf erforderlichen Informationen.

Ausgehend von diesem Stand der Technik liegt der Erfindung die Aufgabe zu Grunde, ein Verfahren zur Steuerung von mindestens zwei Spielautomaten vorzuschlagen, die zueinander völlig synchron laufen und jeweils gleiche Spielergebnisse anzeigen, aber dennoch die Möglichkeit für das Erreichen unterschiedlicher Gewinne bieten.

Die Aufgabe wird erfindungsgemäß durch die kennzeichnenden Merkmale des Hauptanspruches in Verbindung mit dem Oberbegriff gelöst. Vorteilhafte Weiterbildungen und Verbesserungen sind gemäß der Unteransprüche möglich.

Die erfindungsgemäße Lösung zeichnet sich gegenüber dem Stand der Technik dadurch aus, dass die Spielautomaten des Spielautomatensystems jeweils eine zentrale Steuereinheit aufweisen, welche miteinander vernetzt sind oder dass alle Spielautomaten des Spielautomatensystems gemeinsam über eine zentrale Steuereinheit gesteuert werden. Die gemeinsame Steuereinheit oder die vernetzten Steuereinheiten steuern nunmehr die Anzeigemittel zur Spielergebnisanzeige aller Spielautomaten des Spielautomatensystems derart synchron, dass an allen Spielautomaten des Spielautomatensystems identische Symbolkombinationen zur Anzeige gebracht werden. Dadurch, dass an jedem der Spielautomaten des Spielautomatensystems spielergesteuert über die Tasten zur Spielablaufsteuerung eine individuelle Verteilung von Einsätzen auf Gewinnlinien und / oder Gewinnkombinationen erfolgt, können trotz identischer Symbolkombinationen an jedem Spielautomat des Spielautomatensystems unterschiedlich hohe Gewinnwerte realisiert werden.

Gemäß einer ersten vorteilhaften Weiterbildung dieser erfindungsgemäßen Grundidee kann vorgesehen sein, dass mehrere Spielautomaten des Spielautomatensystems in einem Gehäuse angeordnet sind und über eine zentrale Steuereinheit für alle Spielautomaten dieses Spielautomatensystems gesteuert werden.

Eine weiter vorteilhafte Gestaltungsvariante besteht darin, dass mehrere Spielautomaten des Spielautomatensystems in einer Ständereinheit angeordnet sind und dass all diese Spielautomaten des Spielautomatensystems über untereinander vernetzte zentrale Steuereinheiten gesteuert werden.

Erfindungsgemäß kann weiterhin vorgesehen sein, dass den Spielautomaten des Spielautomatensystems eine weiter Anzeigeeinheit zur Spielergebnisanzeige zugeordnet ist, über welche ebenfalls die gleichen Symbolkombinationen, wie sie auf den Spielautomaten des Spielautomatensystems erscheinen, dargestellt wird.

Eine weiter vorteilhafte Gestaltungsvariante der erfindungsgemäßen Grundidee besteht darin, dass mindestens zwei Spielern an mindestens zwei Spielautomaten des Spielautomatensystems ein gleich hoher Einsatzwert vorgegeben wird. Nachfolgend wird eine vorgegebene Anzahl von Spielen mit gleichen Symbolkombinationen als Ergebnis der Einzelspiele auf den Spielautomaten des Spielautomatensystems durchgeführt. Während dieser vorgegebenen Anzahl von Einzelspielen wird nun in Abhängigkeit von unterschiedlichen Setzstrategien der einzelnen Spieler bei gleichen Symbolkombinationen als Spielergebnis jeweils ein unterschiedlich hoher Gewinnwert in den Einzelspielen erzielt und jeweils auf den Gewinnspeichern der einzelnen Spielautomaten gespeichert und angezeigt. Als Gewinner wird nach Ablauf der vorgegebenen Anzahl von Einzelspielen beispielsweise derjenige Spieler ermittelt, der den höchsten Gewinnwert in Summe erreicht hat.

Gemäß den weiteren vorteilhaften Ausgestaltungen kann einen unterschildliche Verfahrensweise hinsichtlich der individuellen Verteilung der Spieleinsätze auf die Gewinnlinien und / oder die Gewinnkombinationen vorgenommen werden. Diese Verfahrensweise kann darin bestehen, dass bei allen oder nur einem Spielautomaten des Spielautomatensystems eine spielergesteuerte Einstellung erfolgt. Der Vorteil von letzterem besteht darin, dass ein Spieler mit seiner individuellen Verteilung der Einsätze gegen einen Spielautomaten 1 des Spielautomatensystems mit einer "automatengesteuerten" individuellen Verteilung der Spieleinsätze spielen kann. Desweiteren können auch bevorzugte Einstellung in einer Spielpause eingestellt bzw. aktiviert werden (= Grundeinstellung).

Nachfolgend soll die erfindungsgemäße Lösung an Hand eines Ausführungsbeispiels und den Abbildungen in den Figuren 1 bis 3 näher beschrieben werden. Hierbei zeigen:
- Fig. 1:: die Ansicht einer Gruppe von Spielautomaten mit Kopplung der Steuereinheiten und variabler Verteilung des Einsatzes auf die einzelnen Gewinnlinien;
- Fig. 2:: die Ansicht einer Gruppe von Spielautomaten mit Kopplung der Steuereinheiten und variabler Verteilung des Einsatzes auf Symbolkombinationen;
- Fig. 3:: die Ansicht einer Gruppe von Spielautomaten mit Kopplung der Steuereinheiten und variabler Verteilung des Einsatzes auf die einzelnen Gewinnlinien und zugeordneter zusätzlicher Anzeige in einem übergeordneten Aufsatz.

Ausgangspunkt soll eine Gruppe bestehend aus zwei Spielautomaten 1, wie in Fig. 1 bis 3 dargestellt, sein. Für die Wirkungsweise der erfindungsgemäßen Lösung ist es dabei unerheblich, ob die nicht näher dargestellten zentralen Steuereinheiten der Spielautomaten 1 direkt oder über ein Koppelglied, miteinander vernetzt sind. Alternativ kann auch vorgesehen sein, dass alle Spielautomaten 1 des Spielautomatensystems über eine gemeinsame zentrale Steuereinheit gesteuert werden, die beispielsweise im dem Aufsatz 10 (Fig. 3) angeordnet sein kann.

Erfindungswesentlich ist jedoch, dass alle Anzeigen 2 der Spielautomaten 1 und ggf. auch die Anzeige 11 des Aufsatzes 10 zur Spielergebnisanzeige im Ergebnis eines jeden Einzelspieles jeweils die gleiche Symbolkombination anzeigen.

Das erfindungsgemäße Verfahren zeichnet sich weiterhin dadurch aus, dass gemäß der Darstellung in Fig. 1 über die Tasten 4 zur Spielablaufsteuerung der verfügbare Einsatz an jedem der Spielautomaten 1 des Spielautomatensystems individuell auf die Gewinnlinien 3 verteilt werden kann. Hierzu wird dem Spieler an jedem der Spielautomaten 1 pro Spiel ein Einsatz von 40 Punkten (oder auch 40 Pf) abverlangt, den er nun in einer Stückelung von beispielsweise 5 Punkten (5 Pf) den einzelnen Gewinnlinien 3 zuweisen kann. Im Vorliegenden Beispiel wurde dem linken Spielautomaten 1 eine Stückelung in der Form: 05 / 10 / 15 / 05 / 05 und dem rechten Spielautomaten 1 eine Stückelung in der Form: 05 / 10 / 05 / 15 / 05 zugewiesen, was über die Zifferanzeigen 5 dargestellt wird. im Ergebnis eines einzelnen Spieles zeigen die Anzeigen 2 des linken und des rechten Spielautomaten 1 jeweils die gleiche Symbolkombination an. Über die unterschiedlichen Wertigkeiten der einzelnen Gewinnlinien 3 wird nunmehr am linken und rechten Spielautomaten 1 jeweils ein anderer Gewinnwert erzielt, der dann einem hier nicht näher dargestellten Speicher mit entsprechender Anzeige zugeführt werden kann. Dieser Gewinnwert kann in seiner Höhe beispielsweise derart ermittelt werden, dass der oder die Einsatzteile der gewinnenden Gewinnlinien mit den Werten 12 des Gewinnplanes multipliziert werden. Würde im vorliegenden Beispiel die Gewinnlinie mit dem individuell festgelegten Einsatzteil "10" einen Gewinn erzielen, der laut Gewinnplan 12 die Wertigkeit "100" besitz, so würde nachfolgend ein Gewinnwert von "1.000" auf dem Gewinnspeicher gutgeschrieben. Gleichzeitig könnte aber auch noch ein Gewinn über die Gewinnlinie mit dem Einsatzteil "5" einlaufen, welcher laut Gewinnplan die Wertigkeit "200" besitz. In diesem Fall würde dann in Summe dem Gewinnspeicher ein Gewinnwert in Höhe von "2.000" gutgeschrieben.

Alternativ hierzu zeigt Fig. 2 eine Möglichkeit auf, nach welcher den Symbolkombinätionen, die im Ergebnis eines Einzelspieles erreicht und auf den Anzeigen 2 der Spielautomaten 1 angezeigt werden können, unterschiedliche Wertigkeiten zugeordnet werden. Hiernach kann beispielsweise einer ersten Symbolkombination aus gleichen Symbolen 6 eine erste Wertigkeit 7 und den gleichen Symbolen 8 eine zweite Wertigkeit 9 zugewiesen werden. Auch hier würde im Ergebnis der Einzelspiele und deren Summe wegen der individuellen Verteilung der Wertigkeiten bei gleichen Symbolkombinationen auf den Spielautomaten 1 des Spielautomatensystems ein unterschiedlicher Gewinnwert erreicht werden. Hinsichtlich der letztlich zu speichernden Gewinne kann analog der oben beschriebenen Verfahrensweise verfahren werden.

Fig. 3 zeigt eine Kombination aus den individuellen Verteilungsmöglichkeiten der Spieleinsätze gemäß Fig. 1 und 2. Zusätzlich ist hier noch ein Aufsatz 10 vorgesehen, welcher ebenfalls eine Anzeigeeinheit 11 beinhaltet, die synchron zu den Anzeigen 3 der Spielautomaten 1 des Spielautomatensystems läuft und demzufolge auch die gleiche Symbolkombination anzeigt.

Erfindungsgemäß kann weiterhin vorgesehen sein, dass die individuelle Verteilung von Einätzen auf die Gewinnlinien 3 und / oder die Gewinnkombinationen 6, 8 bis zu ihrer spielergesteuerten Veränderung erhalten bleibt oder sie sich beispielsweise ereignisäbhängig und / der zufällig verändert. Insbesondere letzteres ist dann von Vorteil, wenn bei einem der Spielautomaten 1 die individuelle Einsatzverteilung durch den Spieler über die Tasten 4 und bei dem anderen Spielautomaten 1 des Spielautomatensystems die individuelle Einsatzverteilung durch den Spielautomaten 1 selbst erfolgt. Hierdurch kann ein realistisches Spiel des Spielers gegen den Spielautomaten erfolgen, welches neben einem hohen Geschicklichkeitsanteil auch ein erhebliches Spielvergnügen aufweist.

## Patentansprüche

1. Verfahren zur Steuerung eines Systems von mindestens zwei Spielautomaten, welche jeweils zumindest Anzeigemittel zur Spielergebnisanzeige, die als umlaufende Walzen, Scheiben, Würfel, Klappkarten oder auf einem Display darstellbare Symbole ausgebildet sind, Mittel zur Annahme, Prüfung, Speicherung und Ausgabe von Zahlungsmitteln in Form von Geld und/oder Weiterspielmarken, Datenspeicher mit zugeordneten Anzeigen für Guthaben und/oder Gewinn und/oder Sonder- und/oder Freispiele und/oder Jackpots sowie Tasten zur Spielablaufsteuerung aufweisen,
wobei die Spielautomaten (1) des Spielautomatensystems mit Hilfe einer jeweiligen zentralen Steuereinheit gesteuert werden, welche miteinander vernetzt sind, oder wobei alle Spielautomaten (1) des Spielautomatensystems gemeinsam über eine zentrale Steuereinheit gesteuert werden, **dadurch gekennzeichnet,**
**dass** die gemeinsame Steuereinheit oder die vernetzten Steuereinheiten die Anzeigemittel (2) zur Spielergebnisanzeige aller Spielautomaten (1) des Spielautomatensystems synchron steuern und im Ergebnis eines jeweiligen Einzelspiels auf allen Spielautomaten (1) identische Symbolkombinationen zur Anzeige bringen und
**dass** an jedem der Spielautomaten (1) des Spielautomatensystems eine individuelle, spielergesteuerte und über die Tasten (4) zur Spielablauf steuerung eingegebene Verteilung von Einsätzen auf Gewinnlinien (3) und/oder Gewinnkombinationen (6, 8) erfaßt wird, um unter Berücksichtigung der erfaßten Verteilung von Einsätzen trotz identischer Symbolkombinationen an jedem Spielautomat (1) des Spielautomatensystems einen unterschiedlich hohen Gewinnwert für die einzelnen Spielautomaten (1) zu ermitteln.

2. Verfahren zur Steuerung eines Systems von mindestens zwei Spielautomaten nach Anspruch 1,
**dadurch gekennzeichnet,**
**dass** mehrere Spielautomaten (1) des Spielautomatensystems in einem Gehäuse angeordnet sind und über eine zentrale Steuereinheit für alle Spielautomaten dieses Spielautomatensystems gesteuert werden.

3. Verfahren zur Steuerung eines Systems von mindestens zwei Spielautomaten nach Anspruch 1 oder 2,
**dadurch gekennzeichnet,**
**dass** mehrere Spielautomaten (1) des Spielautomatensystems in einer Ständereinheit angeordnet sind und
**dass** all diese Spielautomaten (1) des Spielautomatensystems über untereinander vernetzte zentrale Steuereinheiten gesteuert werden.

4. Verfahren zur Steuerung eines Systems von mindestens zwei Spielautomaten nach mindestens einem der Ansprüche 1 bis 3,
**dadurch gekennzeichnet,**
**dass** den Spielautomaten (1) des Spielautomatensystems eine weiter Anzeigeeinheit (10, 11) zur Spielergebnisanzeige zugeordnet ist, über welche ebenfalls die gleichen Symbolkombinationen, wie sie auf den Spielautomaten (1) des Spielautomatensystems erscheinen, dargestellt wird.

5. Verfahren zur Steuerung eines Systems von mindestens zwei Spielautomaten nach mindestens einem der Ansprüche 1 bis 4,
**dadurch gekennzeichnet,**
**dass** mindestens zwei Spielern an mindestens zwei Spielautomaten (1) des Spielautomatensystems ein gleich hoher Einsatzwert vorgegeben wird,
**dass** nachfolgend eine vorgegebene Anzahl von Spielen mit gleichen Symbolkombinationen als Ergebnis der Einzelspiele auf den Spielautomaten (1) des Spielautomatensystems durchgeführt werden,
**dass** die, in Abhängigkeit der unterschiedlichen Setzstrategien der Spieler erzielten Gewinnwerte jeweils auf den Gewinnspeichern der einzelnen Spielautomaten (1) gespeichert und angezeigt werden und
**dass** als Gewinner derjenige Spieler ermittelt wird, der nach Ablauf der vorgegebenen Anzahl von Einzelspielen, den höchsten Gewinnwert erreicht hat.

6. Verfahren zur Steuerung eines Systems von mindestens zwei Spielautomaten nach mindestens einem der Ansprüche 1 bis 5,
**dadurch gekennzeichnet,**
**dass** die individuelle Verteilung von Einsätzen auf die Gewinnlinien
(3) und / oder die Gewinnkombinationen (6, 8) bis zu einer spielergesteuerten Veränderung für aufeinaderfolgende Einzelspiele erhalten bleibt.

7. Verfahren zur Steuerung eines Systems von mindestens zwei Spielautomaten nach mindestens einem der Ansprüche 1 bis 5,
**dadurch gekennzeichnet,**
**dass** die individuelle Verteilung von Einsätzen auf die Gewinnlinien (3) und / oder die Gewinnkombinationen (6, 8) ereignisabhängig und / oder zufällig verändert wird.

8. Verfahren zur Steuerung eines Systems von mindestens zwei Spielautomaten nach mindestens einem der Ansprüche 1 bis 5,
**dadurch gekennzeichnet,**
**dass** die individuelle Verteilung von Einsätzen auf die Gewinnlinien (3) und / oder die Gewinnkombinationen (6, 8) nach einer vorgegebenen Zeit der Nichtbespielung oder einer Spielpause auf eine vorgegebene Grundeinstellung wechselt.

9. Verfahren zur Steuerung eines Systems von mindestens zwei Spielautomaten nach mindestens einem der Ansprüche 1 bis 5,
**dadurch gekennzeichnet,**
**dass** die individuelle Verteilung von Einsätzen auf die Gewinnlinien (3) und / oder die Gewinnkombinationen (6, 8) bei nur einem der Spielautomaten (1) des Spielautomatensystems einer zufälligen Verteilung unterliegt, während bei einem anderen Spielautomaten (1) des Spielautomatensystems eine spielergesteuerte Verteilung eingestellt wird.

## Claims

1. A method of controlling a system of at least two gaming machines, each of which comprises at least display means for displaying the result of the game, said display means being in the form of rotating rollers, discs, dice, folding cards or symbols that can be represented on a display, means for accepting, checking, storing and outputting payment means in the form of money and/or gaming tokens, data memories with associated displays for credits and/or winnings and/or special games and/or free games and/or jackpots and keys for controlling the game progress, wherein the gaming machines (1) of the gaming machine system are controlled by means of a respective central control unit, which units are networked to one another, or wherein all the gaming machines (1) of the gaming machine system are controlled jointly via a central control unit, **characterised in that** the common control unit or the networked control units synchronously control the display means (2) for displaying the results of the games of all the gaming machines (1) of the gaming machine system and display identical symbol combinations on all the gaming machines (1) in the result of a respective individual game and **in that**, at each of the gaming machines (1) of the gaming machine system, an individual player-controlled distribution of stakes over winning lines (3) and/or winning combinations (6, 8) as input via the game progress control keys (4) is detected, so that despite identical symbol combinations at each gaming machine (1) of the gaming machine system, taking into account the detected distribution of stakes, a different winnings value can be determined for the individual gaming machines (1).

2. A method of controlling a system of at least two gaming machines according to claim 1, **characterised in that** a plurality of gaming machines (1) of the gaming machine system are disposed in a housing and are controlled via a central control unit for all the gaming machines of said gaming machine system.

3. A method of controlling a system of at least two gaming machines according to claim 1 or 2, **characterised in that** a plurality of gaming machines (1) of the gaming machine system are disposed in a stand unit and **in that** all these gaming machines (1) of the gaming machine system are controlled via central control units which are networked together.

4. A method of controlling a system of at least two gaming machines according to at least one of claims 1 to 3, **characterised in that** another display unit (10, 11) for displaying the result of the games is associated with the gaming machines (1) of the gaming machine system, and by means of said display unit the same symbol combinations as appear on the gaming machines (1) of the gaming machine system are also shown.

5. A method of controlling a system of at least two gaming machines according to at least one of claims 1 to 4, **characterised in that** at least two players at two gaming machines (1) at least of the gaming machine system are preset a stake of the same value, **in that** a preset number of games with the same symbol combinations is then carried out as a result of the individual games on the gaming machines (1) of the gaming machine system, **in that** the winning values obtained in dependence on the different betting strategies of the players are each stored and displayed on the winnings memories of the individual gaming machines and the winner is determined as being that player who, after expiry of the preset number of individual games, has achieved the highest winnings value.

6. A method of controlling a system of at least two gaming machines according to at least one of claims 1 to 5, **characterised in that** the individual distribution of stakes over the winning lines (3) and/or the winning combinations (6, 8) is maintained for consecutive individual games until a player-controlled change.

7. A method of controlling a system of at least two gaming machines according to at least one of claims 1 to 5, **characterised in that** the individual distribution of stakes over the winning lines (3) and/or the winning combinations (6, 8) is changed in dependence on events and/or in random fashion.

8. A method of controlling a system of at least two gaming machines according to at least one of claims 1 to 5, **characterised in that** the individual distribution of stakes over the winning lines (3) and/or the winning combinations (6, 8) changes to a preset basic setting after a predetermined time of non-playing or a playing pause.

9. A method of controlling a system of at least two gaming machines according to at least one of claims 1 to 5, **characterised in that** the individual distribution of stakes over the winning lines (3) and/or the winning combinations (6, 8) is subject to a random distribution at only one of the gaming machines (1) of the gaming machine system, while in another gaming machine (1) of the gaming machine system a player-controlled distribution is set.

## Revendications

1. Méthode pour commander un système d'au moins deux appareils de jeu, qui comportent chacun au moins des moyens d'affichage pour afficher les résultats de jeu, qui sont conçus comme des cylindres tournants, disques, dés, cartes rabattues ou des symboles pouvant être représentés sur un écran, des moyens pour recevoir, contrôler, stocker et délivrer des moyens de paiement sous la forme d'argent et/ou de jetons, des mémoires de données avec des affichages associés pour avoir et/ou gain et/ou parties spéciales et/ou gratuites et/ou jackpots, ainsi que des touches pour commander le déroulement du jeu, les appareils de jeu (1) du système d'appareils de jeu étant commandés chacun au moyen d'une unité de commande centrale, les unités de commande centrale étant reliées en réseau, ou tous les appareils de jeu (1) du système d'appareils de jeu étant commandés en commun par l'intermédiaire d'une unité de commande centrale, **caractérisée en ce que** l'unité de commande commune ou les unités de commande reliées en réseau commandent de façon synchrone les moyens d'affichage (2) pour afficher les résultats de jeu de tous les appareils de jeu (1) du système d'appareils de jeu et portent à l'affichage des combinaisons de symboles identiques sur tous les appareils de jeu (1) dans le résultat d'un seul jeu et que, sur chacun des appareils de jeu (1) du système d'appareils de jeu, une distribution de mises sur des lignes de gain (3) et/ou des combinaison gagnantes (6, 8) individuelle, commandée par le joueur et entrée par l'intermédiaire des touches (4) pour commander le déroulement du jeu est saisie pour obtenir, en tenant compte de la distribution des mises saisie, malgré des combinaisons de symboles identiques sur chaque appareil de jeu (1) du système d'appareils de jeu, une valeur de gain de montant différent pour les différents appareils de jeu (1).

2. Méthode pour commander un système d'au moins deux appareils de jeu selon la revendication 1, **caractérisée en ce que** plusieurs appareils de jeu (1) du système d'appareils de jeu sont agencés dans un boîtier et sont commandés par l'intermédiaire d'une unité de commande centrale pour tous les appareils de jeu de ce système d'appareils de jeu.

3. Méthode pour commander un système d'au moins deux appareils de jeu selon la revendication 1 ou 2, **caractérisée en ce que** plusieurs appareils de jeu (1) du système d'appareils de jeu sont agencés dans une unité en colonne et que tous ces appareils de jeu (1) du système d'appareils de jeu sont commandés par l'intermédiaire d'unités de commande centrales reliées entre elles en réseau.

4. Méthode pour commander un système d'au moins deux appareils de jeu selon au moins l'une quelconque des revendications 1 à 3, **caractérisée en ce qu'**une autre unité d'affichage (10, 11) pour afficher les résultats de jeu est associée aux appareils de jeu (1) du. système d'appareils de jeu, par l'intermédiaire de laquelle sont également représentées les mêmes combinaisons de symboles que celles qui apparaissent sur les appareils de jeu (1) du système d'appareils de jeu.

5. Méthode pour commander un système d'au moins deux appareils de jeu selon au moins l'une quelconque des revendications 1 à 4, **caractérisée en ce qu'**un montant de mise de valeur égale est prédéterminé pour au moins deux joueurs sur au moins deux appareils de jeu (1) du système d'appareils de jeu, qu'ensuite un nombre prédéterminé de jeux avec les mêmes combinaisons de symboles est effectué comme résultat des différents jeux sur les appareils de jeu (1) du système d'appareils de jeu, que les montants de gain obtenus en fonction des différentes stratégies de mise des joueurs sont mis en mémoire sur les mémoires de gain des différents appareils de jeu (1) et affichés et que le joueur désigné gagnant est celui qui, après déroulement du nombre prédéterminé de différents jeux, a atteint le montant de gain le plus élevé.

6. Méthode pour commander un système d'au moins deux appareils de jeu selon au moins l'une quelconque des revendications 1 à 5, **caractérisée en ce que** la distribution individuelle des mises sur les lignes de gain (3) et/ou les combinaisons de gain (6, 8) reste conservée pour différents jeux successifs jusqu'à une modification commandée par le joueur.

7. Méthode pour commander un système d'au moins deux appareils de jeu selon au moins l'une quelconque des revendications 1 à 5, **caractérisée en ce que** la distribution individuelle des mises sur les lignes de gain (3) et/ou les combinaisons de gain (6, 8) est modifiée en fonction d'événements et/ou fortuitement.

8. Méthode pour commander un système d'au moins deux appareils de jeu selon au moins l'une quelconque des revendications 1 à 5, **caractérisée en ce que** la répartition individuelle de mises sur les lignes de gain (3) et/ou les combinaisons de gain (6, 8) revient à un réglage de base prédéterminé après un temps prédéterminé sans jeu ou après une pause de jeu.

9. Méthode pour commander un système d'au moins deux appareils de jeu selon au moins l'une quelconque des revendications 1 à 5, **caractérisée en ce que** la distribution individuelle de mises sur les lignes de gain (3) et/ou les combinaisons de gain (6, 8) est soumise à une distribution fortuite pour seulement un des appareils de jeu (1) du système d'appareils de jeu, tandis que, pour un autre appareil de jeu (1) du système d'appareils de jeu, une distribution commandée par le joueur est installée.
